# EUROPÄISCHE PATENTSCHRIFT

(11) **EP 0 944 104 B1**
(45) Veröffentlichungstag und Bekanntmachung des Hinweises auf die Patenterteilung: **16.04.2003**
(21) Anmeldenummer: 99100591.9
(22) Anmeldetag: 14.01.1999
(51) Int. Cl.: H01H 3/12

(54) **Grosse, mehrere kleine Tastenfelder abdeckende Drucktaste für ein Keyboard**
Large push button for a key board, which covers a plurality of small banks of keys
Grand bouton pour clavier, recouvrant plusieurs petites touches

(30) Priorität: 14.03.1998 DE 19811230
(43) Veröffentlichungstag der Anmeldung: 22.09.1999
(73) Patentinhaber: Preh-Werke GmbH & Co. KG, 97616 Bad Neustadt a.d. Saale (DE)
(72) Erfinder: Hochgesang, Gerhard, 97616 Bad Neustadt (DE); Schmöger, Klaus, 97616 Bad Neustadt (DE)
(74) Vertreter: Dietrich, Barbara

(56) Entgegenhaltungen:
- DE-C- 3 719 839
- US-A- 5 376 765

## Beschreibung

Die Erfindung betrifft eine große, mehrere kleine Tastenfelder abdeckende Drucktaste für ein Keyboard in einer Anordnung auf einem Führungskörper zur Betätigung von Schaltkontakten nach dem Oberbegriff des Anspruches 1.

Eine derartige Drucktaste ist in der DE 33 29 698 A1 offenbart, wo es heißt: Einzelne Drucktasten von Schreibtastaturen sind wesentlich größer als die anderen Tasten und groß im Vergleich zu dem zu betätigenden Kontakt. Um ein Verkanten bei außermittiger Betätigung zu vermeiden, sind als Führungseinrichtung zwei Scheren vorgesehen. Deren beide Achsen sind zueinander fluchtend ausgerichtet gehalten. Die vier Lagerstellen der oberen freien Enden der Arme schließen eine Rechteckfläche ein, die sich mit der Betätigungsfläche weitgehend deckt, daher kommt es zu einer verdeckten Montage.

Aus der EP 0 412 033 A1 ist es bekannt, eine Drucktaste durch ein Paar von Armen zu verstärken, die durch einen Verbindungsschaft verbunden sind, wobei die Arme unterhalb der Drucktaste angeordnet sind.

Um das Einsetzen zu erleichtern, ist in der DE 37 19 839 C1 vorgeschlagen, daß die Führungseinrichtung durch eine Rasteinrichtung in einer Raststellung gehalten wird, in der Anschläge der Führungseinrichtung vor Eingriffsschlitzen liegen. Durch Niederdrücken der Taste geht die Führungseinrichtung in Betriebsstellung über. Die Anschläge gelangen dabei in die Eingriffsschlitze.

Es kommt in der Praxis häufig vor, daß die großen Tasten von den unbeweglich auf der Grundplatte angeordneten Tastteilen abgehoben und so wieder aufgesetzt werden, daß ein anderer Kontakt betätigt wird. Hierbei kann durch Fehlbedienung der Eintrittsbereich der Eingriffsschlitze verformt und die gesamte Einrichtung unbrauchbar werden.

Hiervon ausgehend liegt der Erfindung daher die Aufgabe zugrunde, bei einer gattungsgemäßen Drucktasteneinrichtung Maßnahmen aufzufinden, mit denen eine Verformung des Eingriffsschlitzes und eine verdeckte Montage vermieden werden.

Diese Aufgabe ist durch die im Anspruch 1 angegebenen Merkmale gelöst worden. Vorteilhafte Weiterbildungen sind mit den Unteransprüchen angegeben.

Ein Ausführungsbeispiel der Erfindung ist in der Zeichnung dargestellt und wird nachfolgend beschrieben.

Die Zeichnung zeigt:
Fig. 1
   eine große, mehrere kleine Tastenfelder abdeckende Drucktaste für ein Keyboard in Draufsicht;
Fig. 2
   eine vergrößerte Seitenansicht;
Fig. 3 bis 7
   Ansichten und Schnitte der Drucktaste nach Fig. 1 als Einzelteil.

Fig. 1 zeigt eine große, mehrere kleine Tastenfelder 1 abdeckende Drucktaste 2 für ein Keyboard in einer Anordnung auf einem Führungskörper 3 zur Betätigung von Schaltkontakten 4, bei der ein Tastenstößel 5 in eine am Führungskörper 3 angeordnete Führungshülse 6 eingreift und mit einem Schaltdom 7 einer Schaltfolie 8 zusammenwirkt, die unterhalb des Führungskörpers 3 besteht, wie aus Fig. 2 erkennbar ist, in der eine Seitenansicht der Fig. 1 mit Teilausschnitt im Bereich der Führungshülse 6 gezeigt ist. Es ist vorgesehen, daß die Taste 2 einen Lagergabelansatz 9 aufweist, dessen Hebelarme 10, 11 jeweils einen Lagerzapfen 12 aufweisen, die in am Führungskörper 3 bestehende Eingriffschlitze 13 eingreifen, wie ebenfalls aus Fig. 2 ersichtlich ist, die beiderseits eines ersten benachbarten Führungshülsenpaares 14 bestehen. Alternativ kann jedoch auch eine Ausführung für eine größere Taste vorgesehen sein, bei der die Führungsschlitze des zweiten benachbarten Führungshülsenpaares genutzt werden. Bei beiden Ausführungen ist vorgesehen, daß der in die Führungshülse 6 eingeschwenkte Tastenstößel 5 einen in der

Führungshülse 6 bestehenden Klippsabsatz 15 mit federnden Klippsbünden 16 überragt. Hierdurch ist die Taste 2 unverlierbar an dem Führungskörper 3 gehalten.

In Weiterbildung der Erfindung weist der Lagergabelansatz 9 einen mittleren Hebelansatz 17 auf, der einen zwischen dem Führungshülsenpaar 14 liegenden Führungsabschnitt 18 bildet, wobei der mittlere Hebelansatz 17 einen Lagerabschnitt 19 aufweisen kann, der von dem zwischen dem Führungshülsenpaar 14 liegenden Eingriffschlitz 20 aufgenommen ist, wie strichpunktiert aus Fig. 3 ersichtlich ist.

Zur Versteifung des Gabelhebelansatzes weisen die Lagergabelansätze 9, 17 und der Tastenkörper 21 eine gemeinsame Abkröpfung 22 auf, die die Drucktaste 2 insgesamt formstabilisiert.

Es ist vorgesehen, daß die mit der Führungshülse 6, in der der Tastenstößel 5 angeordnet ist, benachbarte, paarbildende Führungshülse einen Führungssteg 23 des Tastenkörpers 21 aufnimmt, der der Draufsicht der Drucktaste in Fig. 3 entnehmbar ist. Diese Maßnahme entlastet die Lagerzapfen 12, 19 in den Eingriffschlitzen 13, 20 des Führungskörpers 3.

Mit der erfindungsgemäßen Drucktaste liegt eine einfach zu montierende Ausführung vor, die einstückig ausgeführt ist und eine einfache Überprüfung der Montage ermöglicht.

## Patentansprüche

1. Große, mehrere kleine Tastenfelder (1) abdeckende Drucktaste für ein Keyboard in einer Anordnung auf einem Führungskörper zur Betätigung von Schaltkontakten (4), bei der ein Tastenstößel (5) in eine am Führungskörper angeordnete Führungshülse (6) eingreift und mit einem Schaltdom (7) einer Schaltfolie (8) zusammenwirkt, die unterhalb des Führungskörpers (3) angeordnet ist, **dadurch gekennzeichnet, daß** die Taste (2) einen von der Taste (2) seitlich wegweisenden Lagergabelansatz (9) aufweist, dessen Hebelarme (10, 11) jeweils einen Lagerzapfen (12) aufweisen, die in am Führungskörper (3) angeordnete Eingriffschlitze (13) eingreifen, die beiderseits eines benachbarten Führungshülsenpaares (14) angeordnet sind, wobei der in die Führungshülse (6) eingeschwenkte Tastenstößel (5) einen in der Führungshülse (6) bestehenden Klippsabsatz (15) mit federnden Klippsbünden (16) überragt.

2. Taste nach Anspruch 1, **dadurch gekennzeichnet, daß** der Lagergabelansatz (9) einen mittleren Hebelansatz (17) aufweist, der einen zwischen dem Führungshülsenpaar (14) liegenden Führungsabschnitt (18) bildet.

3. Taste nach Anspruch 2, **dadurch gekennzeichnet, daß** der mittlere Hebelansatz (17) einen Lagerabschnitt (19) aufweist, der von einem zwischen dem Führungshülsenpaar (14) liegenden Eingriffschlitz (20) aufgenommen ist.

4. Taste nach Anspruch 2 oder 3, **dadurch gekennzeichnet, daß** die Lagergabelansätze (9, 17) und der Tastenkörper (21) eine gemeinsame Abkröpfung (22) aufweisen.

5. Taste nach einem der vorstehenden Ansprüche, **dadurch gekennzeichnet, daß** eine mit der Führungshülse (6), in der der Tastenstößel (5) angeordnet ist, benachbarte, paarbildende Führungshülse einen Führungssteg (23) des Tastenkörpers (21) aufnimmt.

## Claims

1. Large push key, covering a plurality of small key fields (1), for a keyboard in an arrangement on a guide body for actuating switch contacts (4), with a key plunger (5) engaging into a guide sleeve (6) arranged on the guide body and cooperating with a switch dome (7) of a switch foil (8) which is arranged underneath the guide body (3), **characterised in that** the key (2) has a bearing fork extension (9) which points laterally away from the key (2) and the lever arms (10, 11) of which have respective bearing journals (12) which engage into engagement slots (13) arranged on the guide body (3) and arranged on both sides of an adjacent pair (14) of guide sleeves, with the key plunger (5), which is swung into the guide sleeve (6), projecting over a clip overhang (15), which is in the guide sleeve (6), with resilient clip shoulders (16).

2. Key according to claim 1, **characterised in that** the bearing fork extension (9) has a central lever extension (17) which forms a guide section (18) that lies between the pair (14) of guide sleeves.

3. Key according to claim 2, **characterised in that** the central lever extension (17) has a bearing section (19) which is received by an engagement slot (20) which lies between the pair (14) of guide sleeves.

4. Key according to claim 2 or 3, **characterised in that** the bearing fork extensions (9, 17) and the key body (21) have a common crank formation (22).

5. Key according to one of the preceding claims, **characterised in that** a guide sleeve that is adjacent to the guide sleeve (6) in which the key plunger (5) is arranged and which forms a pair therewith receives a guide web (23) of the key body (21).

## Revendications

1. Grande touche recouvrant plusieurs petites zones de touches (1) pour un clavier dans un agencement sur un élément de guidage pour l'actionnement de contacts de commutation de commande (4), dans laquelle un poussoir de touche (5) s'engrène dans une douille de guidage (6) agencée sur l'élément de guidage et interagit avec un dôme de commutation (7) d'une feuille de commutation (8) qui est agencée en dessous de l'élément de guidage (3), **caractérisée en ce que** la touche (2) présente une saillie d'appui en forme de fourche (9) qui s'étend latéralement à partir de la touche (2), dont les bras de levier (10, 11) présentent chacun un tenon d'appui (12), qui s'engrène dans des fentes d'engrènement (13) agencées sur l'élément de guidage (3), qui sont agencées des deux côtés d'une paire adjacente de douilles de guidage (14), où le poussoir de touche (5) pivotant dans la douille de guidage (6) fait saillie par rapport à un retrait à clipper (15) formé dans la douille de guidage (6) avec des attaches à clipper à ressorts (16).

2. Touche selon la revendication 1, **caractérisée en ce que** la saillie d'appui en forme de fourche (9) comprend une saillie de levier centrale (17), qui forme une section de guidage (18) située entre la paire de douilles de guidage (14).

3. Touche selon la revendication 2, **caractérisée en ce que** la saillie de levier centrale (17) comprend une section d'appui (19) qui est reçue par une fente d'engrènement (20) située entre la paire de douilles de guidage (14).

4. Touche selon une des revendications 2 ou 3, **caractérisée en ce que** les saillies d'appui en forme de fourche (9, 17) et le corps de la touche (21) comprennent un coude (22) commun.

5. Touche selon une des revendications précédentes, **caractérisée en ce qu'**une douille de guidage adjacente, formant une paire avec la douille de guidage (6), dans laquelle le poussoir de touche (5) est agencé, reçoit une tige de guidage (23) du corps de la touche (21).
